# EUROPÄISCHE PATENTSCHRIFT

(11) **EP 0 188 776 B1**
(45) Veröffentlichungstag und Bekanntmachung des Hinweises auf die Patenterteilung: **08.03.1989**
(21) Anmeldenummer: 85116243.8
(22) Anmeldetag: 19.12.1985
(51) Int. Cl.: B21D 43/05

(54) **Transfereinrichtung zum schrittweisen Material- und/oder Werkstücktransport, insbesondere in Pressen**
Transfer device for stepwise transfer of material and/or workpieces, especially in presses
Dispositif de transfert pour le transport pas à pas de materiau et/ou de pièce à usiner, particulièrement dans les presses

(30) Priorität: 22.01.1985 DE 3501946
(43) Veröffentlichungstag der Anmeldung: 30.07.1986
(73) Patentinhaber: Zierpka, Günter, D-76199 Karlsruhe (DE)
(72) Erfinder: Zierpka, Günter, D-76199 Karlsruhe (DE)
(74) Vertreter: Geitz, Heinrich, Dr.-Ing.

(56) Entgegenhaltungen:
- DE-A- 3 235 308
- DE-C- 3 150 508
- DE-C- 3 233 102
- US-A- 3 123 389
- US-A- 4 293 984

## Beschreibung

Die Erfindung bezieht sich auf eine Transfereinrichtung wie z. B. aus der DE-C-3 233 102 bekannt zum schrittweisen Material-und/oder Werkstücktransport, insbesondere in Pressen, mit zwei sich längs des Transportweges im Abstand voneinander erstreckenden, in Vorschubrichtung gemeinsam hin- und her und quer zu ihren Längserstreckungen gegeneinander bewegbar angetriebenen Greiferschienen, die je aus wenigstens zwei fest, jedoch wahlweise trennbar miteinander verbundenen Greiferschienenabschnitten mit in der Kupplungslage formschlüssig zusammenwirkenden Verbindungsmitteln und mit Zentriermitteln im Bereich der Trennstelle bestehen.

In der modernen Fertigungstechnik kommt es darauf an, Werkzeugwechsel ohne wesentliche Ausfallzeiten der Werkzeugmaschinen durchzuführen. Besondere Bedeutung kommt dem problemlosen und schnellen Wechsel der Werkzeuge in der Preßtechnik zu. Insoweit sind moderne Ziehpressen mit sog. Wechseltischen ausgerüstet, die auf Schienen in die Presse hinein- bzw. aus dieser herausgefahren werden können. Auf diesen Wechseltischen sind die Werkzeuge in bekannter, hier jedoch nicht weiter interessierender Weise aufgespannt.

Wenn sich ein derartiges, auf einem Wechseltisch aufgenommenes Werkzeug in einer Presse befindet, steht in der Regel ein zweiter Wechseltisch außerhalb der Presse, auf dem ein anderes Werkzeug aufgerüstet werden kann. Soll nun das in der Presse befindliche Werkzeug im Hinblick auf eine andere Verwendung der Presse gewechselt werden, so wird der das betreffende Werkzeug aufnehmende Wechseltisch aus der Presse heraus und der andere Wechseltisch mit dem für die nachfolgende Produktion bestimmten Werkzeug in die Presse hineingefahren. Die auf hier nicht weiter interessierenden Schienen verfahrbaren Wechseltische sind innerhalb der Presse durch geeignete Mittel, wie beispielsweise Konen, zentrierbar, was jedoch in bezug auf die vorliegende Erfindung hier ebenfalls nicht weiter interessiert.

Derartige Werkzeuge sind in aller Regel mit Transfersystemen zum schrittweisen Material-und/oder Werkstücktransport gekoppelt, wobei die eigentliche Transfereinrichtung der Werkzeugmaschine bzw. Presse zugeordnet ist. Es ist somit notwendig, die Greiferschienen derartiger Transfersysteme in solche Schienenabschnitte aufzulösen, die der Werkzeugmaschine bzw. Presse zugeordnet sind und solche Schienenabschnitte, die dem Werkzeug zugeordnet sind. Die werkzeugseitigen und maschinenseitigen Greiferschienenabschnitte müssen einfach und schnell miteinander kuppelbar und wieder trennbar sein, weil beim Werkzeugwechsel die werkzeugseitigen Greiferschienenabschnitte mit dem Werkzeug aus der Werkzeugmaschine bzw. der Presse herausgefahren werden müssen.

Lösungen dieses Problems sind schon in der Literatur im Zusammenhang mit Ziehpressen aufgezeigt worden, die allerdings weder hinsichtlich des vorrichtungstechnischen Aufbaues noch hinsichtlich ihrer Handhabbarkeit voll befriedigen können und daher verbesserungsbedürftig erscheinen.

So ist in der DE-A-3 233 308 eine Presseneinheit mit beim Werkzeugwechsel austauschbaren Greiferschienen beschrieben, wobei eine formschlüssig feste, jedoch lösbare Verbindung werkzeugseitiger und pressenseitiger Greiferschienenabschnitte durch ineinandergreifende verzahnungsartige Flächen bewirkt wird, und zwar in der Weise, daß die formschlüssig zusammenwirkenden Verbindungsmittel werkzeugseitiger Greiferschienenabschnitte von oben in entsprechende Gegenkonturen pressenseitiger Greiferschienenabschnitte eingreifen und dann durch zusätzliche Verriegelungsmittel in dieser Eingriffslage verriegelt werden.

Aus der DE-C-3 150 508 ist hingegen eine Vorrichtung zur lösbaren Verbindung von Greiferschienenteilen der Greiferschienen in einer Transfer-Presse bekannt, die als aufklappbares Greiferschienenschloß ausgebildet ist. Im geschlossenen Zustand fixiert dieses Greiferschienenschloß die miteinander zu verbindenden Greiferschienenteile in solcher Weise, daß zwischen den jeweils einander zugeordneten Enden der Greiferschienen ein Trennspalt verbleibt, der von dem aufklappbaren Schloßteil überbrückt wird.

In der DE-C-3 233 102 schließlich ist ebenfalls eine Vorrichtung zum lösbaren Verbinden von Greiferschienenteilen in einer Transfer-Presse beschrieben, bei der an den stirnseitigen Enden einander zugewandter Greiferschienenteile mit Innengewinde ausgebildete Mutterteile befestigt sind und in einem Mutterteil eine mit Außengewinde versehene Gewindehülse gelagert ist, die über ein in oder an der jeweiligen Greiferschiene befestigtes Antriebselement in das Innengewinde des anderen Mutterteils einschraubbar ist. Am Ende des Einschraubens der Gewindehülse in das Innengewinde des jeweils anderen Mutterteils gelangt ein mit der Gewindehülse verbundener Zentrierring in eine stirnseitige Zentrierausnehmung des am Ende des jeweils anderen Greiferschienenteils angeordneten Mutterteils, so daß am Ende des Kupplungsvorganges eine Zentrierung der miteinander zu kuppelnden Greiferschienenteile stattfindet.

Allen vorbekannten Vorrichtungen gemeinsam sind deren komplizierter Aufbau und umständliche Handhabung. Die der Erfindung zugrundeliegende Aufgabe ist daher auf die Schaffung einer verbesserten. Transfereinrichtung mit fest, jedoch wahlweise trennbar kuppelbaren Greiferschienenabschnitten gerichtet, bei der einerseits das Kuppeln bzw. Entkuppeln der Greiferschienenabschnitte gegenüber dem Stande der Technik vereinfacht und die Gefahr von Verklemmungen der Kupplungsorgane beseitigt ist, bei der andererseits aber auch in den miteinander gekuppelten Greiferschienenabschnitten auftretende Biegemomente problemlos aufgenommen werden können.

Diese Aufgabe ist bei einer Transfereinrichtung der eingangs angegebenen Art erfindungsgemäß dadurch gelöst, daß als Verbindungselement eine sich in der Kupplungslage über die Trennstelle zwischen aneinandergrenzenden Greiferschienenabschnitten hinauserstreckenden, in dem einen Greiferschienenabschnitt axial beweglich und drehbar gelagerte Spannstange mit einem eine Haltefläche eines Endteils des anderen Greiferschienenabschnitts formschlüssig hintergreifenden Spannkopf dient, die zwischen den Greiferschienenabschnitten axial verspannbar und infolge Drehung um ihre Längsachse mit ihrem Spannkopf außer Eingriff mit der Haltefläche des genannten Endteils bringbar sowie axial aus ihrer in das erwähnte Endteil hineinragenden Eingriffslage herausziehbar ist.

Bei einer so beschaffenen Transfereinrichtung gelingt das Kuppeln bzw. Entkuppeln eines werkzeugseitigen Greiferschienenabschnittes mit wenigstens einem maschinenseitigen Greiferschienenabschnitt in einfacher Weise, indem beispielsweise nach dem Einfahren eines mit werkzeugseitigen Greiferschienenabschnitten ausgerüsteten und auf einem Wechseltisch aufgenommenen Werkzeugs in eine Presse bei miteinander fluchtenden Greiferschienenabschnitten die Spannstange durch eine entsprechende Längsausnehmung, die sich in dem Endteil des werkzeugseitigen Greiferschienenabschnittes erstreckt, eingefahren und dann mit ihrem Spannkopf in eine die Haltefläche des Endteils hintergreifende Verriegelungsstellung gedreht wird, wobei mittels der im Bereich der Trennstelle den beiden jeweils zu kuppelnden Greiferschienenabschnitten zugeordneter Zentriermittel eine präzise Zuordnung der miteinander zu kuppelnden Teile sowie infolge Verspannens der Spannstange eine formschlüssig feste Verbindung der Greiferschienenabschnitte gelingt, die auch problemlos auftretende Biegemomente aufzunehmen vermag. Da es bei der erfindungsgemäßen Lösung nicht auf eine präzise Führung der Spannstange in dem Greiferschienenabschnitt ankommt, der eine in der Kupplungslage vom Spannkopf der Spannstange hintergriffene Haltefläche aufweist, können durch etwaig auftretende Biegemomente hervorgerufene elastische Verformungen der miteinander gekuppelten Greiferschienenabschnitte nicht zu Verklemmungen der Verbindungsmittel führen.

Eine zweckmäßige Ausgestaltung der Erfindung ist dadurch gekennzeichnet, daß der Spannkopf der Spannstange hammerkopfartig ausgebildet ist und daß die von letzterem in der Kupplungslage formschlüssig hintergriffene Haltefläche im Endteil des einen Greiferschienenabschnitts eine Querausnehmung aufweist, durch die der Spannkopf in einer gegenüber seiner Spannlage verdrehten Winkelstellung aus dem Endstück herausziehbar ist.

Bei dieser Ausgestaltung gelingt ein unproblematisches Kuppeln in der Weise, daß die Spannstange axial über die Trennstelle zwischen den beiden miteinander zu kuppelnden Greiferschienenabschnitten in eine Stellung verschoben wird, in der die Spannflächen des Spannkopfes über die korrespondierenden Halteflächen des Endteils des einen Greiferschienenabschnitts hinausragen, worauf es lediglich einer Verdrehung der Spannstange um ihre Längsachse dergestalt bedarf, daß die Spannflächen des Spannkopfes die Halteflächen im Endteil hintergreifen. Wenn nach der Herstellung eines derartig formschlüssigen Hintergreifens der Halteflächen des Endteils die Spannstange zwischen den beiden miteinander zu kuppelnden Greiferschienenabschnitten axial verspannt wird, ist eine formschlüssig feste, jedoch jederzeit lösbare Kupplung der genannten Greiferschienenabschnitte verwirklicht.

Als zweckmäßig hat sich auch erwiesen, wenn der Spannkopf und die von letzterem in der Kupplungslage hintergriffene Haltefläche im Endteil des einen Greiferschienenabschnitts zusammenwirkende Zentrierflächen aufweisen, die mit Vorteil als aus einem Konus und einem Gegenkonus bestehende Spannflächen ausgebildet sein können.

Obgleich es grundsätzlich gleichgültig ist, in welcher Weise die Spannstange translatorisch und rotatorisch bewegt und zwischen den miteinander zu kuppelnden Greiferschienenabschnitten verspannt wird, hat es sich gemäß einer weiteren Ausgestaltung als zweckmäßig erwiesen, wenn die Spannstange mit Antriebsmitteln zum Erzeugen einer translatorischen und rotatorischen Bewegung sowie zum Aufbringen einer axialen Spannkraft in der Kupplungslage in Wirkverbindung steht, die jeweils dem Greiferabschnitt zugeordnet sind, in dem die Spannstange drehbar und axial beweglich gelagert ist.

Desweiteren hat es sich als vorteilhaft erwiesen, wenn die beiden Greiferschienenabschnitte im Bereich der Trennstelle mit in der Kupplungslage zusammenwirkenden Zentrierflächen versehen sind, die ebenfalls aus einem Konus und einem Gegenkonus bestehen können.

Eine Ausführungsform der Erfindung soll nachstehend anhand der beigefügten Zeichnung erläutert werden. In schematischen Ansichten zeigen:
Fig. 1 in einer perspektivischen Darstellung ein auf einem Wechseltisch einer nur angedeuteten Presse aufgenommenes Werkzeug und eine mit letzterem zusammenwirkende Transfereinrichtung mit zwei sich parallel zueinander erstreckenden Greiferschienen, die jeweils aus der Presse zugeordneten Schienenabschnitten und aus mit letzteren fest, jedoch lösbar gekuppelten werkzeugseitigen Schienenabschnitten bestehen,
Fig. 2 in einer Detailansicht gemäß II in Fig. 1 die feste, jedoch wahlweise lösbare Verbindung von zwei Greiferschienenabschnitten in einer Längsschnittansicht entsprechend der Schnittlinie 11-11 in Fig. 3 und
Fig. 3 einen Querschnitt gemäß der Schnittlinie 111-111 in Fig. 2 durch ein Endteil des einen der miteinander gekuppelten Greiferschienenabschnitte.

Die in Fig. 1 nur angedeutete Presse 10 besitzt einen in bekannter Weise auf Schienen 11 zwischen der gezeigten Stellung in der Presse und einer nicht veranschaulichten Montagestellung außerhalb der Presse verfahrbaren Wechseltisch 12, auf dem ein nur schematisch angedeutes Werkzeug aufgenommen ist. Ferner ist die Presse mit einer ebenfalls nur angedeuteten Transfereinrichtung 14 ausgerüstet, die zwei sich in Parallellage im Abstand voneinander durch die Presse hindurch erstreckende und gemäß Doppelpfeil 15 gemeinsam hin- und her sowie entsprechend dem Doppelpfeil 16 in hier nicht weiter interessierender Weise gegeneinander bewegbar geführte Greiferschienen 17 aufweist. Jede dieser Greiferschienen besteht aus zwei der Presse 10 zugeordneten Greiferschienenabschnitten 18,18' und einem Greiferschienenabschnitt 19, der mit den beiden in der Presse geführten Greiferschienenabschnitten bei 20, 20' in unten noch zu beschreibender Weise fest, jedoch wahlweise lösbar gekuppelt und dem auf dem Wechseltisch 12 der Presse 10 aufgenommenen Werkzeug zugeordnet ist.

Die Ausschnittansicht an Fig. 2 zeigt die feste, jedoch wahlweise lösbare Verbindung des pressenseitigen Greiferschienenabschnittes 18 mit dem werkzeugseitigen Greiferschienenabschnitt 19. Im Bereich der Kontaktflächen sind die pressenseitigen und die werkzeugseitigen Greiferschienenabschnitte mit Zentriermitteln in Form von Konen ausgerüstet, wobei die Stirnfläche des pressenseitigen Greiferschienenabschnittes 18 einen Innenkonus 22 und die Stirnfläche des werkzeugseitigen Greiferschienenabschnittes 19 einen dazu passenden Außenkonus 23 aufweist. Zur Herstellung der festen, jedoch lösbaren Kupplungsverbindung dient eine axial bewegbare und drehbare Spannstange 25, die in einer Führung 26 im pressenseitigen Greiferschienenabschnitt aufgenommen und mittels in angeordneter, jedoch nicht weiter dargestellter Antriebsmittel betätigbar ist.

In der gezeigten Kupplungslage erstreckt sich die Spannstange 25 mit Spiel durch eine Längsausnehmung 28 im Bereich des Endstücks 29 des werkzeugseitigen Greiferschienenabschnittes 19 hindurch und besitzt an ihrem vom pressenseitigen Greiferschienenabschnitt 18 entfernten Ende einen hammerkopfartig ausgebildeten Spannkopf 30, der in der in den Fig. 2 und 3 gezeigten Lage eine Haltefläche 31 innerhalb des Endstücks 29 des werkzeugseitigen Greiferschienenabschnittes hintergreift und dadurch die beiden Greiferschienenabschnitte in der aus Fig. 2 ersichtlichen Weise in ihrer Kupplungslage hält. Die Haltefläche 31 im Endstück 29 und die in der Kupplungslage damit zusammenwirkende Spannfläche 32 des Spannkopfs 30 sind als zusammenpressende Konen ausgebildet. Die zum Aufrechterhalten der Kupplungslage erforderliche Spannkraft wird durch die bereits erwähnten, im pressenseitigen Greiferschienenabschnitt 18 aufgenommenen Betätigungsmittel für die Spannstange 25 aufgebracht. Im übrigen ist die Spannstange 25 durch die genannten Betätigungsmittel axialbewegbar und drehbar im pressenseitigen Greiferschienenabschnitt 18 aufgenommen, wie der Doppelpfeil 33 und der Drehpfeil 34 in Fig. 2 andeuten, und die Längsausnehmung 28 im Endteil 29 des.Greiferschienenabschnitts 19 ist in einer Richtung quer zu der in den Fig. 2 und 3 gezeigten Kupplungslage so bemessen, daß der Spannkopf 30 der Spannstange ein einer entsprechenden Drehstellung durch die Längsausnehmung aus der Eingriffslage in das Endteil 29 herausgezogen werden kann.

Wenn bei der erfindungsgemäßen Transfereinrichtung, ausgehend von der in Fig. 2 der Zeichnung dargestellten Kupplungslage, entkuppelt werden soll, muß die Spannstange 25 aus der dargestellten Spannlage gemäß Pfeil 33 axial in Richtung auf den werkzeugseitigen Greiferschienenabschnitt 19 verfahren werden, damit der Spannkopf 30 mit einer im Endteil 29 angeordneten Kontaktfläche 35 zusammenwirkt und den werkzeugseitigen Greiferschienenabschnitt 19 um ein solches Maß von dem pressenseitigen Greiferschienenabschnitt 18 fortzuschieben, daß die als Konen ausgebildeten Zentrierflächen 22, 23 im Bereich der Trennstelle zwischen den beiden Greiferschienenabschnitten außer Eingriff gelangen. Danach wird die Spannstange 25 gemäß Drehpfeil 34 in eine Drehstellung gebracht, in der der Spannkopf aus einer die Halteflächen 31 hintergreifenden Lage gelangt und durch die im Winkel zur Spannstellung erweiterte Längsausnehmung 25 aus der Eingriffslage im Endteil 29 des werkzeugseitigen Greiferschienenabschnittes gemäß Pfeil 33 herausgezogen werden kann.

Nachdem im Bereich der vorerwähnten Trennstelle die Greiferschienenabschnitte entkuppelt sind, muß ein sich auf der anderen Seite vom Werkzeug 13 forterstreckender pressenseitiger Greiferschienenabschnitt 18' noch entkuppelt werden. Dies geschieht in grundsätzlich gleicher Weise, jedoch mit der Maßgabe, daß zuvor der auf der erstgenannten Seite bereits entkuppelte werkzeugseitige Greiferschienenabschnitt durch geeignete Mittel am Werkzeug fixiert wird, so daß infolge einer Axialverschiebung der Spannstange dieses Endabschnittes die dann auf letzteren wirksamwerdende Rückstellkraft den Greiferschienenabschnitt 18' ebenfalls um ein vorbestimmtes Axialmaß verschiebt mit der Folge, daß die zwischen diesem Greiferschienenabschnitt und dem in der vorgenannten Weise fixierten werkzeugseitigen Greiferschienenabschnitt wirksamen Zentrierflächen außer Eingriff gelangen. Damit ist der werkzeugseitige Greiferschienenabschnitt 19 von beiden pressenseitigen Greiferschienenabschnitten 18, 18' entkuppelt.

Es versteht sich von selbst, daß die beiden Greiferschienen der Transfereinrichtung mit untereinander gleichen Mitteln zum festen, jedoch wahlweise lösbaren Verbinden der Greiferschienenabschnitte ausgerüstet sind und daß jeweils im Bereich der vom Antrieb der Transfereinheit entfernten Greiferschienenabschnitte gleichartig ausgebildete Verbindungsmittel vorgesehen sind.

Wenn das hinsichtlich der werkzeugseitigen Greiferschienenabschnitte in der oben erläuterten Weise von den pressenseitigen Greiferschienenabschnitten abgekuppelte Werkzeug samt Wechseltisch aus der Presse herausgefahren und durch ein anderes, ebenfalls auf einem Wechseltisch aufgenommenes und mit werkzeugseitigen Greiferschienenabschnitten ausgerüstetes Werkzeug in die Presse eingefahren ist, werden die Greiferschienenabschnitte dieses Werkzeugs in sinngemäß gleicher Weise mit den maschinenseitigen Greiferschienenabschnitten gekuppelt, jedoch in umgekehrter Reihenfolge der oben erläuterten Vorgänge, wobei statt des Wegschiebens der vom Antrieb der Transfereinheit entfernten Greiferschienenabschnitten infolge einer wirksamwerdenden Rückstellkraft nun die genannten Greiferschienenabschnitte beim Spannen an die werkzeugseitigen Greiferschienenabschnitte herangezogen werden müssen. Sinngemäß gleiches gilt dann für das Kuppeln der werkzeugseitigen Greiferschienenabschnitte mit den pressenseitigen Greiferschienenabschnitten, die auf der Antriebsseite der Transfereinrichtung angeordnet sind.

## Patentansprüche

1. Transfereinrichtupg zum schrittweisen Material- und/oder Werkstücktransport, insbesondere in Pressen, mit zwei sich längs des Transportweges im Abstand voneinander erstreckenden, in Vorschubrichtung gemeinsam hin- und her und quer zu ihren Längserstreckungen gegeneinander bewegbar angetriebenen Greiferschienen (17), die je aus wenigstens zwei fest, jedoch wahlweise trennbar miteinander verbundenen GreiferSchienenabschnitten (18, 19 bzw. 18', 19') mit in der Kupplungslage formschlüssig zusammenwirkenden Verbindungsmitteln und mit Zentriermitteln im Bereich der Trennstelle bestehen,

dadurch gekennzeichnet, daß als Verbindungsmittel eine sich in der Kupplungslage über die Trennstelle (20, 20') zwischen aneinandergrenzenden Greiferschienenabschnitten (18, 19) bzw. (18, 19') hinauserstreckende, in dem einen Greiferschienenabschnitt (18, 18') axial beweglich und drehbar gelagerte Spannstange (25) mit einem eine Haltefläche (31) eines Endteils (29) des anderen Greiferschienenabschnitts (19) formschlüssig hintergreifenden Spannkopf (30) dient, die zwischen den Greiferschienenabschnitten axial verspannbar und infolge Drehung um ihre Längsachse mit ihrem Spannkopf (30) außer Eingriff mit der Haltefläche (31) des genannten Endteils (29) bringbar sowie axial aus ihrer in das erwähnte Endteil (29) hineinragenden Eingriffslage herausziehbar ist.

2. Transfereinrichtung nach Anspruch 1, dadurch gekennzeichnet, daß der Spannkopf (30) der Spannstange (25) hammerkopfartig ausgebildet ist und daß die von letzterem in der Kupplungslage formschlüssig hintergriffene Haltefläche (31) im Endteil (29) des einen Greiferschienenabschnittes (19) eine Querausnehmung (28) aufweist, durch die der Spannkopf in einer gegenüber seiner Spannlage verdrehten Winkelstellung aus dem Endteil herausziehbar ist.

3. Transfereinrichtung nach Anspruch 1 oder 2, dadurch gekennzeichnet, daß der Spannkopf (30) und die von letzterem in der Kupplungslage hintergriffene Haltefläche im Endteil (29) des einen Greiferschienenabschnitts (19) zusammenwirkende Zentrierflächen (31, 32) aufweisen.

4. Transfereinrichtung nach Anspruch 3, dadurch gekennzeichnet, daß die zusammenwirkenden Zentrierflächen aus einem Konus (32) und einem Gegenkonus (31) bestehende Spannflächen sind.

5. Transfereinrichtung nach einem der Ansprüche 1 bis 4, dadurch gekennzeichnet, daß die Spannstange (25) mit Antriebsmitteln zum Erzeugen einer translatorischen und einer rotatorischen Bewegung sowie zum Aufbringen einer axialen Spannkraft in der Kupplungslage in Wirkverbindung steht, die dem Greiferschienenabschnitt (18, 18') zugeordnet sind, indem die Spannstange drehbar und axial beweglich gelagert ist.

6. Transfereinrichtung nach einem der Ansprüche 1 bis 5, dadurch gekennzeichnet, daß die beiden Greiferschienenabschnitte (18,19) bzw. (18', 19') im Bereich der Trennstelle (20, 20') mit in der Kupplungslage zusammenwirkenden Zentrierflächen (22, 23) versehen sind.

7. Transfereinrichtung nach Anspruch 6, dadurch gekennzeichnet, daß die zusammenwirkenden Zentrierflächen der miteinander kuppelbaren Greiferschienenabschnitte aus einem Konus (22) und einem Gegenkonus (23) bestehen.

## Claims

1. Transfer device for stepwise transfer of material and/or workpieces, especially in presses, with two gripper rails (17) positioned longitudinally to the conveyance path at intervals, which are driven so as to be able to jointly move to and fro and across their longitudinal axes opposite to one another in the feeding direction, consisting of at least two fixed, but optionally separably coupled gripper rail segments (18, 19 and 18', 19' respectively) with couplings interacting formlockingly in coupling position and centering means in the disconnecting area, wherein the coupling means being a tie rod (25) axially rotating and pivoting on its mobile support on one of the gripper rail segments (18, 18') jutting out in coupling position beyond the disconnecting point (20, 20') between the adjoining gripper rail segments (18,19) and (18', 19') respectively acting jointly with a grip (30) formlockingly back-gripping the gripping surface (31) of an end portion (29) of the other gripper rail segment (19), such tie rod being axially braceable between the gripper rail segments and its grip (30) being able to be thrown out of contact with the gripping surface (31) of the end portion (29) already referred to due to rotation around its longitudinal axis and which is axially removable from its gearing position extending into the already referred to end portion.

2. Transfer device as defined in claim 1, wherein the grip (30) of the tie rod (25) being shaped like a hammer head and by the supporting surface (31) formlockingly back-gripped in coupling position by the latter having a transverse recess (28) in the end portion (29) of one of the gripper rail segments (19), where the grip can be pulled out of the end portion in an angular position torsioned as compared with its clamping position.

3. Transfer device as defined in claims 1 or 2, wherein the grip (30) and the supporting surface formlockingly back-gripped in coupling position by the latter displaying interacting centering surfaces (31, 32) in the end portion (29) of one of the gripper rail segments (19).

4. Transfer device as defined in claim 3, wherein the interacting centering surfaces being gripping surfaces consisting of a cone (32) and a countercone (31).

5. Transfer device as defined in one of the claims 1 to 4, wherein the tie rod (25) being in coupling position in interaction with driving means to create a translatory and a rotary movement and to apply an axial clamping power, and which are assigned to the gripper rail segment (18, 18') where the tie rod has axially rotating and pivoting mobile support.

6. Transfer device as defined in one of the claims 1 to 6, wherein said both gripper rail segments (18,19) and (18', 19') respectively being equipped with centering surfaces (22, 23) interacting in coupling position in the region of the disconnecting point (20, 20').

7. Transfer device as defined in claim 6, wherein said interacting centering surfaces of the reciprocally coupling gripper rail segments consisting of a cone (22) and a countercone (23).

## Revendications

1. Installation de transfert pour le transport pas à pas de matériel et/ou outils, en particulier dans des presses, comportant deux rails à griffe (17) espacés l'un de l'autre, mobiles l'un par rapport à l'autre, s'étendant le long de la voie de transport, actionnés ensemble, dans un mouvement de va et vient dans la direction de l'avance et transversalement à leur extension longitudinale, se composant chacun d'au moins deux segments de rail à griffe (18, 19 ou 18', 19') reliés l'un à l'autre de manière soit solidaire soit séparable avec des moyens de liaison coopérant de manière conformée en position de couplage et des moyens de centrage dans la région de la zone de séparation,

caractérisée en ce qu'une tige de tension (25) s'étendant au-dessus de la zone de séparation (20, 20') entre des segments de rails à griffe (18, 19 ou 18', 19') en contact en position de couplage, montée axialement et rotativement mobile dans l'un des segments de rail à griffe (18, 18') comportant une tête de tension (30) s'appuyant sur un siège de retenue (31) d'une extrémité (29) de l'autre segment de rail à griffe (19) sert de moyen de liaison, cette tige de tension pouvant être bloquée axialement entre les segments de rails à griffe ou amenée par rotation autour de son axe longitudinal dans une position où sa tête de tension se trouve dégagée du siège de retenue de ladite extrémité et être retirée axialement de sa position d'intervention à l'intérieur de cette extrêmité.

2. Installation de transfert selon la revendication 1, caractérisée en ce que la tête de tension (30) de la tige de tension (25) est agencée en tête de marteau et que le siège de retenue (31) de l'extrémité (29) de l'un des segments de

rail à griffe (19) recevant cette tête de tension (30) en position de couplage (30) présente un évidement transversal (28) à travers lequel la tête de tension peut être retirée de l'extrêmité (29) après rotation vers une position angulairement décalée par rapport à sa position de tension.

3. Installation de transfert selon les revendications 1 ou 2, caractérisée en ce que la tête de tension (30) et le siège de retenue dans l'extrêmité (29) de l'un des segments de rail à griffe recevant la tête de tension en position de couplage présentent des surfaces de centrage (31, 32) coopérantes.

4. Installation de transfert selon la revendication 3, caractérisée en ce que les surfaces de centrage coopérantes sont des surfaces de tension consistant en un cône (32) et un siège conique (31).

5. Installation de transfert selon l'une des revendications 1 à 4, caractérisée en ce que la tige de tension (25) se trouve en liaison fonctionnelle avec des moyens d'entraînement produisant un mouvement de translation et un mouvement rotatif et créant une force de tension axiale en position de couplage, adjoints au segment de rail à griffe (18, 18'), tandis que la tige de tension est montée de manière rotative et axialement mobile.

6. Installation de transfert selon l'une des revendications 1 à 5, caractérisée en ce que les deux segments de rails à griffe (18, 19) ou (18', 19') sont pourvus, dans la région de la zone de séparation (20, 20') de surfaces de centrage (22, 23) coopérant en position de couplage.

7. Installation de transfert selon la revendication 6., caractérisée en ce que les surfaces de centrage coopérantes des segments de rails à griffe susceptibles d'être couplés ensemble consistent en un cône (22) et un siège conique (23).
